# EUROPÄISCHE PATENTSCHRIFT

(11) **EP 1 744 054 B1**
(45) Veröffentlichungstag und Bekanntmachung des Hinweises auf die Patenterteilung: **05.03.2008**
(21) Anmeldenummer: 06114059.6
(22) Anmeldetag: 17.05.2006
(51) Int. Cl.: F02M 61/16, F02M 59/46, F02M 47/02

(54) **Aktive Ankerhubeinstellung bei Kraftstoffinjektoren**
Active armature lift setting of fuel injectors
Arrangement actif de levée d'armature des injecteurs de carburant

(30) Priorität: 12.07.2005 DE 102005032461
(43) Veröffentlichungstag der Anmeldung: 17.01.2007
(73) Patentinhaber: ROBERT BOSCH GMBH, 70442 Stuttgart (DE)
(72) Erfinder: Holz, Dieter, 71563, Affalterbach (DE); Rinke, Marcus, 66459, Kirkel-Altstadt (DE); Giehl, Alexander, 67663, Kaiserslautern (DE)

(56) Entgegenhaltungen:
- EP-A- 1 429 350
- WO-A-95/30830
- DE-A1- 2 936 425
- DE-A1- 3 340 753
- US-A- 4 399 944

## Beschreibung

Die Erfindung betrifft ein Verfahren zur Einstellung des Ankerhubs in einem Kraftstoffinjektor von Verbrennungskraftmaschinen wie z.B. in den Dokumenten EP 1 429 350, WO 95/30830 oder DE 2 936 425 gezeigt. Zur Versorgung von Brennräumen selbstzündender Verbrennungskraftmaschinen mit Kraftstoff können hubgesteuerte Einspritzsysteme eingesetzt werden, wobei schnell schaltende Magnetventile zur Steuerung eines Einspritzventils einer elektrisch gesteuerten Kraftstoffeinspritzeinrichtung mit Einspritzventilglied eingesetzt werden. Das Einspritzventilglied der Kraftstoffeinspritzeinrichtung wird dabei von einem in einem Steuerraum herrschenden Druck in Schließrichtung belastet. Zur Einleitung der Einspritzung führt der angeregte Magnet des Magnetventils zu einer Druckentlastung des Steuerraums, worauf das Einspritzventilglied durch den an der gegenüberliegenden Seite anliegenden Hochdruck von ihrem Sitz abgehoben wird.

### Stand der Technik

DE 196 50 865 A1 beschreibt ein Magnetventil zur Steuerung des Kraftstoffdrucks in einem Steuerraum eines Einspritzventils, für z.B. ein Common-Rail-Einspritzsystem. Über den Kraftstoffdruck im Steuerraum wird eine Hubbewegung eines Ventilkolbens gesteuert, mit dem eine Einspritzöffnung des Einspritzventils geöffnet oder geschlossen wird. Das Magnetventil umfasst einen Elektromagneten, einen beweglichen Anker und ein mit dem Anker bewegtes und von einer Ventilschließfeder in Schließrichtung beaufschlagtes Einspritzventilglied, das mit einem Ventilsitz des Magnetventils zusammenwirkt und so den Kraftstoffabfluß aus dem Steuerraum steuert. Das Einspritzventilglied umfasst ein Schließelement und einen Schließelementführungskörper, der das Schließelement teilweise umschließt. Der bewegliche Anker ist zweckmäßig mehrteilig ausgebildet, um so die bewegte Masse der Baugruppe Anker-Einspritzventilglied und damit die ein Prellen des Einspritzventilglieds an seinem Sitz und ein Nachschwingen des Ankers verursachende kinetische Energie zu verringern. Der zweiteilige Anker umfasst einen Ankerbolzen und eine auf dem Ankerbolzen gegen die Kraft einer Rückstellfeder in Schließrichtung des Einspritzventilglieds unter Einwirkung ihrer trägen Masse verschiebbar aufgenommene Ankerplatte.

Der Öffnungshub des Einspritzventilglieds in einem Kraftstoffinjektor, auch als Ankerhub bezeichnet, ist dabei entscheidend für die eingespritzte Kraftstoffmenge pro Zeiteinheit und liegt typischerweise bei Werten von 50 µm mit einem Toleranzbereich von +/- 4 µm. Gemäß der Lösung aus DE 196 50 865 A1 erfolgt die Öffnungshubeinstellung des Einspritzventilglieds über Einstellscheiben. Dazu werden in einem mechanischen Verfahren die Einzelmaße der miteinander zu fügenden Bauteile eines Kraftstoffinjektors, die relevant für den Öffnungshub sind, ermittelt und anschließend entsprechend der ermittelten Maße und Toleranzen aus einem umfangreichen Scheibensortiment die entsprechend passende Einstell- bzw. Distanzscheibe ausgewählt. Hierfür wird der Magnet des Magnetventils eingespannt und mit einer definierten Niederhaltekraft F1 belastet. Mit einer Niederhaltekraft F2 wird die Ankerplatte, einschließlich des Ankerbolzens, der Ventilfeder und einer Ventilfedereinstellscheibe gegen den Magneten gedrückt und ein Maß a bestimmt, welches den Abstand zwischen der unteren, dem Einspritzventilglied zugewandten Stirnfläche des Ankerbolzens und der Anlagefläche der Einstellscheibe des Magnetventils repräsentiert. Das Vermessen eines Injektor- bzw. Haltekörpers erfolgt, in dem am eingespannten Injektorkörper eine Niederhaltekraft F4 wirkt und das Einspritzventilglied mit einer Niederhaltekraft F5 belastet wird. Das Differenzmaß b zwischen der Kontaktfläche des Einspritzventilglieds mit dem Ankerbolzen und der Auflagefläche der Einstellscheibe am Injektorkörper wird ermittelt. Hierdurch bestimmt sich die Dicke der Einstellscheibe aus der Differenz des Maßes a zu Maß b zuzüglich des Sollwertes des Öffnungshubes, bezeichnet als AHₛₒₗₗ.

Das Magnetventil, das nach oben für eine Kraftstoffrückführung geöffnet ist, wird anschließend zusammen mit der entsprechend der Berechnung dimensionierten Einstellscheibe mit dem eigentlichen Injektorkörper verschraubt. In diesem verschraubten bzw. verspannten Zustand wird der Öffnungshub mittels Laserabstandsmessung durch den Kraftstoffrücklauf hochgenau vermessen.

Für eine Verwendung in Höchstdruck-Einspritzsystem-Injektoren sind für den Ankerhub allenfalls Toleranzen im Mikrometerbereich tolerierbar, um ein reproduzierbares Einspritzventilverhalten zu gewährleisten. Aufgrund der erlaubten lediglich sehr gringen Toleranzabweichungen liegt der Ankerhub nach einer wie vorhergehend geschilderten Vorgehensweise nicht immer innerhalb des Toleranzbereichs, der in hohem Maße von den Fertigungstoleranzen der Komponenten des Einspritzventils bestimmt wird. Demnach werden die einzelnen Komponenten eines Einspritzventils derzeit mit aufwendigen Messverfahren außerhalb und innerhalb der Fertigungslinien vermessen und/oder klassiert.

Um eine Einstellung des Ankerhubs innerhalb des engen Toleranzbereichs nachträglich zu erzielen, muss das Einspritzventil vollständig demontiert und über die Wahl einer Einstellscheibe mit einer anderen Dimensionierung der Ankerhub neu eingestellt werden. Gegebenfalls wird dieser Vorgang mehrmals wiederholt, bis eine akzeptable Toleranzeinstellung des Ankerhubs im Einspritzventil vorliegt. Diese häufig iterative Vorgehensweise ist äußerst zeitaufwendig und somit kostenintensiv. Zudem erfordert die Zerlegung und Auswahl der richtigen Einstellscheibe eine große Erfahrung seitens des Personals, um eine Nacharbeit möglichst gering zu halten. Die derzeit praktizierte Vorgehensweise ist insgesamt als äußerst unbefriedigend anzusehen und ist für künftige Einspritzventil-Generationen ungeeignet, da sie noch geringere Toleranzwerte erfordern.

### Vorteile der Erfindung

Aufgabe der vorliegenden Erfindung ist es, ein einfaches Verfahren bereitzustellen, mit welchem eine Ankerhubeinstellung in einem Einspritzventil mit einer Kraftstoffrückführung innerhalb eines Magnetventils weitgehend unabhängig von Einzeltoleranzen der Komponenten ist und im verschraubten Zustand des Magnetventils mit einem Injektorkörper aktiv eingestellt werden kann. Insbesondere sollen Ankerhubtoleranzen, die für künftige Einspritzventil-Generationen erforderlich sind, ohne hohe Kosten ermöglicht werden, d.h. ohne dass die Fertigungstoleranzen aller Einzelkomponenten des Einspritzventils reduziert werden, was neue Fertigungsverfahren, neue Anlagen, genauere Messverfahren zur Fertigungstoleranz-Überwachung erforderlich machen würde.

Das erfindungsgemäße Verfahren erlaubt die Ankerhubeinstellung im verschraubten Zustand des Einspritzventils. Hierbei wird direkt Einfluß genommen auf ein Maß b, welches den Abstand zwischen einer oberen Kontaktfläche eines Einspritzventilglieds, welches einen Schließelementführungskörper und ein Schließelement umfasst, und der Auflagefläche der Einstellscheibe am Injektorkörper darstellt. Mit dem vorgeschlagenen Verfahren wird durch eine aufgebrachte Prägekraft eine plastische Verformung vorzugsweise ausschließlich in den Schließelementführungskörper derart eingeleitet, dass sich das für den Ankerhub maßgebliche Maß b verändert, wodurch ein kleinerer, serienmäßig vorliegender Ankerhub auf den Sollwert des Ankerhubs vergrößert wird. Insbesondere wird durch die aufgebrachte Prägekraft ein Prägen des Schließelements in den Schließelementführungskörper erreicht.

Im verschraubten bzw. verspannten Zustand des Magnetventils mit integrierter Kraftstoffrückführung mit dem Injektorkörper wird ein geeigneter Prägestempel durch die Kraftstoffrückführung eingeführt und wirkt auf eine dem Einspritzventilglied entgegengesetzte Stirnfläche des Ankerbolzens mit einer defmierten Prägekraft. Als Folge dieser Belastung wirkt die Prägekraft über den Ankerbolzen, auf den Schließelementführungskörper, auf das Schließelement, welches in seinen Sitz am Schließelementführungskörper und gegebenenfalls in seinen Ventilsitz an einem Ventilstück des Injektorkörpers entsprechend eingeprägt wird. Hierdurch verändert sich das Maß b und damit über den vorher erwähnten Zusammenhang der Ankerhub AHₛₒₗₗ.

Somit ist eine aktive Einstellung eines gewünschten Ankerhubs, behaftet mit einem engen Toleranzbereich, in dem montierten Zustand des Einspritzventils möglich, welches weitgehend entkoppelt ist von Fertigungsschwankungen der einzelnen Komponenten des Einspritzventils. Die Genauigkeit der Ankerhubeinstellung ist in hohem Maße von den Toleranzen der Komponenten unabhängig. Das erfindungsgemäße Verfahren selbst basiert nicht länger auf aufwendige Messverfahren zur Prüfung der Einspritzventil-Komponenten, so dass diese reduziert wenn nicht sogar entfallen können. Die Ausführung der Montage des Einspritzventils, d.h. das Verschrauben von Magnetventil und Injektorkörper beeinflusst nicht mehr den erzielten Ankerhub und seine Toleranzwerte. Iterative Verfahren zur Berechnung der Dimensionierung der Einstellscheibe entfallen und die Klassierung der Einstellscheibe reduziert sich im Aufwand. Das Verfahren bietet eine kostengünstige und vergleichsweise einfache Lösung der exakten Einstellung des Ankerhubs.

Der für das erfindungsgemäße Verfahren eingesetzte Prägestempel ist so konzipiert, dass er sicher und problemlos in die Kraftstoffrückführung des Magnetventils eingeführt werden kann, ohne diesen beim Prägevorgang zu beschädigen. Das für den Prägestempel verwendete Material weist bezüglich seiner Härte und Festigkeit höhere Werte auf als die entsprechenden Größen des Materials, aus dem der Ankerbolzen gefertigt ist. Das Schließelement, welches vorzugsweise als Kugel ausgebildet ist, besteht insbesondere bei PKW Einspritzventilen aus Silizium-Nitrid, wodurch gewährleistet wird, dass sich beim Prägevorgang nur der Schließelementführungskörper und der Ventilsitz des Ventilstücks entsprechend der Prägung verformen.

Allerdings kann die Verformung des Ventilsitzes an dem Ventilstück Einfluß auf die Strömungsverhältnisse im Ventilöffnungsbereich nehmen. Um dem entgegenzuwirken, wird der Schließelementführungskörper derart modifiziert, dass die durch den Prägestempel aufgebrachte Prägekraft nahezu ausschließlich zu einer plastischen Verformung am Schließelementführungskörper führt, während der Ventilsitz am Ventilstück unverändert bleibt.

### Zeichnung

Anhand der Zeichnung wird die Erfmdung nachstehend näher erläutert.

Es zeigt:
- Figur 1: einen Schnitt durch einen Kraftstoffinjektor mit einem Magnetventil mit einer integrierten Kraftstoffrückführung und einer Einstellscheibe zur Festlegung eines Ankerhubs gemäß des Standes der Technik;
- Figur 2: einen Schnitt durch einen Kraftstoffinjektor mit einem Magnetventil und den zur Klassierung der Einstellscheibe relevanten Maßen, gemäß des Standes der Technik;
- Figur 3: einen Schnitt durch einen Kraftstoffinjektor mit einem Magnetventil und einem eingeführten Prägestempel während einer erfindungsgemäßen aktiven Ankerhubeinstellung;
- Figur 4: einen erfindungsgemäßen Prägestempel;
- Figur 5: einen Schnitt durch einen erfindungsgemäßen Schließelementführungskörper.

### Ausführungsbeispiele

Figur 1 zeigt einen Schnitt durch einen Kraftstoffinjektor mit einem Magnetventil mit einer integrierten Kraftstoffrückführung, wobei ein Ankerhub über eine Einstellscheibe, gemäß des Standes der Technik festgelegt ist.

Der in Figur 1 dargestellte Kraftstoffinjektor 1 umfasst einen Injektorkörper 2, in dem in einer Zylinderbohrung 3, die in einem Ventilstück 4 eingebracht ist, ein in axialer Richtung bewegbares Einspritzventilglied 5 beweglich geführt ist. Das Einspritzventilglied 5 wird an einer Stirnseite über den in einem Steuerraum 6 herrschenden Druck beaufschlagt. Die Befüllung des Steuerraums 6 erfolgt über eine Zulaufdrossel 7. Koaxial zum Einspritzventilglied 5 zweigt aus dem Steuerraum 6 ein im Ventilstück 4 verlaufender Entlastungskanal 8 ab, der eine Ablaufdrossel 9 enthält und in einen Entlastungsraum 10 mündet, der in nicht näher dargestellter Weise mit einer Kraftstoffrückführung 11 des Kraftstoffinjektors 1 verbunden ist.

Der Entlastungskanal 8 mündet in einen kegelförmig angesenkten Bereich 12 an der außenliegenden Stirnseite des Ventilstücks 4. Das Ventilstück 4 ist dabei in einem Flanschbereich 13 fest über ein Schraubstück 14 mit dem Injektorkörper 2 verspannt. Im Bereich des Austritts des Entlastungskanals 8 an dem kegelförmig angesenkten Bereich 12 ist ein Ventilsitz 15 ausgebildet, mit dem ein Schließelement 16 eines das Einspritzventil betätigenden Magnetventils 17 zusammenwirkt. Das in der Figur 1 kugelförmig ausgebildete Schließelement 16 ist von einem der Kontur des Schließelements 16 angepassten Schließelementführungskörper 18 teilweise umschlossen. Der Schließelementführungskörper 18 liegt an einer Stirnfläche 19 eines Ankerbolzens 21 an, welcher einer Ankerplatte 22 einen mehrteiligen Anker 20 bildet. Dieser wirkt mit einem Elektromagneten 23 des Magnetventils 17 zusammen. Die Ankerplatte 22 ist unter der Wirkung ihrer trägen Masse gegen die Vorspannkraft einer Rückholfeder 24 dynamisch verschiebbar auf dem Ankerbolzen 21 gelagert und wird durch die Rückholfeder 24 gegen einen Anschlag 25 am Ankerbolzen 21 gedrückt. Die Rückholfeder 24 stützt sich gehäuseseitig gegen eine Anlagefläche 26 des den Ankerbolzen 21 führenden Schraubstücks 14 ab, welches in dem Injektorkörper 2 verspannt ist. Ebenfalls auf der Anlagefläche 26 liegt eine Einstellscheibe 27 an, welche den Weg der Ankerplatte 22 in Schließrichtung begrenzt. Der Ankerbolzen 21 und das mit ihm gekoppelte Schließelement 16, sowie die Ankerplatte 22 sind ständig durch eine sich gehäusefest abstützende Ventilfeder 28, welche an einer Ventilfederkrafteinstellscheibe 29 anliegt, in Schließrichtung beaufschlagt, so dass das Schließelement 16 normalerweise in Schließstellung am Ventilsitz 15 ist. Bei Erregung des Elektromagneten 23 wird die Ankerplatte 22 vom Elektromagneten 23 angezogen und damit der Entlastungskanal 8 zum Steuerraum 6 hin geöffnet.

Zwischen Magnetventil 17 und Injektorkörper 2 wird eine in einem Messverfahren ermittelte Einstellscheibe 30 einer Dicke s eingelegt, die im verspannten Zustand von Magnetventil 17 und Injektorkörper 2 einen Ankerhub des Schließelements 16 festlegt.

In Figur 2 sind die relevanten Maße zur Bestimmung des Ankerhubs des Schließelements 16 verdeutlicht. Ein Maß a repräsentiert die Situation bei erregtem Elektromagneten 23 und gibt den Abstand zwischen der Stirnfläche 19 des Ankerbolzens 21, wobei im erregten Zustand des Elektromagneten 23 die Position der Stirnfläche 19 mit 19' bezeichnet ist, zu der Anlagefläche 31 am Magnetventil 17 für die zu klassierende Einstellscheibe 30 im geöffneten Zustand des Einspritzventilglieds 5 wieder. Ein Maß b wird am Injektorkörper 2 in einem Zustand ermittelt, der die Schließstellung des Einspritzventilglieds 5 nachbildet. Das Maß b repräsentiert den Abstand zwischen einer Stirnfläche 32 des Schließelementführungskörpers 18, welche zur Anlage mit der Stirnfläche 19 des Ankerbolzens 21 kommt, zu einer Auflagefläche 33 am Injektorkörper 2 für die einzulegende Einstellscheibe 30. Die Dicke s der Einstellscheibe 30 ergibt sich aus der Differenz zwischen dem Maß a und dem Maß b plus des Sollwertes des Ankerhubes AH_{Soll}, welches in Figur 2 mit Bezugszeichen 34 bezeichnet ist. Nach der einzeln durchgeführten Bestimmung der Maße a und b und unter Einbeziehen des Sollwertes des Ankerhubs AH_{Soll} kann nun die Einstellscheibe 30 mit der Dicke s auf die Auflagefläche 33 eingelegt werden und Magnetventil 17 und Injektorkörper 2 werden gegeneinander verspannt. Mittels einer Laserabstandsmessung durch die Kraftstoffrückführung 11 wird nun der festgelegte Ankerhub des Schließelements 16 gemessen. DieToleranz des Ankerhubs ist dabei in besonderem Maße von den Fertigungstoleranzen der einzelnen Komponenten des Kraftstoffinjektors 1 abhängig und kann in dem vorliegenden Kraftstoffinjektor 1 nicht ohne eine vollständige Demontage des Kraftstoffinjektors 1 verändert werden.

In Figur 3 wird das Verfahren der Erfindung verdeutlicht.

In den Kraftstoffinjektor 1 wird durch die integrierte Kraftstoffrückführung 11 ein Prägestempel 35 eingeführt, der in seiner Ausgestaltung der Geometrie der Kraftstoffrückführung 11 angepasst ist. Der Prägestempel 35, dargestellt in Figur 4, der vorzugsweise aus einem Material gefertigt ist, welches eine höhere Härte/Festigkeit als dasjenige Material des Ankerbolzens 21 aufweist, umfasst Bereiche unterschiedlicher Durchmesser, die eine stufenförmige Außenkontur ergeben. Insbesondere liegt eine Stirnfläche 36 des Prägestempels 35 während des Prägevorganges an einer Konaktfläche 37 des Ankerbolzens 21 an, wodurch die in den Prägestempel 35 von oben eingeleitete Prägekraft über die Kontaktfläche 37 in den Ankerbolzen 21, über den Scließelementführungskörper 18 auf das Schließelement 16 übertragen wird.

Bei geeigneter Materialwahl von Prägestempel 35, Ankerbolzen 21 und Schließelement 16 führt die beaufschlagte Prägekraft zur Verformung des Schließelementführungskörpers 18, insbesondere an einer Kontaktfläche 38 des Schließelementführungskörpers 18 und zur Verformung des Ventilstücks 4, insbesondere im kegelförmig angesenktem Bereich 12 des Ventilsitzes 15. Die an dem Ventilsitz 15 durch das Prägen resultierende Formveränderung kann Auswirkungen auf die Strömungsverhältnisse im Öffnungsbereich des Entlastungskanals 8 am Ventilsitz 15 haben. Eine plastische Verformung ist demnach nur an dem Schließelementführungskörper 18 erwünscht. Um die häufig unerwünschte Auswirkung auf die Strömungsverhältnisse im Öffnungsbereich zu vermeiden, kann eine entsprechend modifizierte Gestaltung der Kontaktfläche 38 am Schließelementführungskörper 18 ausgebildet werden, wie dies in Figur 5 verdeutlicht wird. Die Kontaktfläche 38 am Schließelementführungskörper 18 zur Aufnahme des Schließelements 16 weist eine Kontur auf, welche exponierte Bereiche 39 vorsieht, welche sich durch die beim Prägevorgang eingeleitete plastische Verformung an die Gestalt des Schließelements 16 angleicht.

Das erfolgreiche Durchführen des erfindungsgemäßen Verfahrens setzt in verspannten Kraftstoffinjektoren 1 einen Ankerhub AH_{Ist} voraus, der kleiner ist als der angestrebte Ankerhub AH_{Soll}. Die exakte Einstellung des Ankerhubs AH_{Soll} mit kleiner Toleranz kann durch Prägeverfahren erfolgen. Hierbei wird unterschieden zwischen einem Verfahren, welches eine erzielte Prägetiefe als Funktion der aufgebrachten Prägekraft darstellt und einem Verfahren, welches die erzielte Prägetiefe als Funktion des Weges des Prägestempels darstellt.

In dem erfindungsgemäßen Verfahren, bei dem sich die Prägetiefe als Funktion der Prägekraft darstellt, wird zunächst der herrschende Ankerhub AH_{Ist} in dem verspannten Kraftstoffinjektor 1 bestimmt, der sich nach der Montage der einzelnen Komponenten ergibt. In die Kraftstoffrückführung 11 wird der Prägestempel 35 derart eingeführt, dass die Stirnfläche 36 des Prägestempels 35 an der Kontaktfläche 37 des Ankerbolzens 21 zu liegen kommt. Der Prägestempel 35 wird mit einer ersten Prägekraft mit Wirkrichtung hin zum Ankerbolzen 21 beaufschlagt, die zu einer Verformung der Anlagefläche 38 am Schließelementführungskörpers 18 durch Einprägen des Schließelements 16 führt. Nach diesem ersten Prägevorgang mit einer ersten Prägekraft wird der nun herrschende Ankerhub AH_{Ist} erneut vermessen. Weicht der ermittelte Ankerhub AH_{Ist} noch von dem Sollwert des Ankerhubs AH_{Soll} ab, so kann in einem oder weiteren Prägeschritten mit kleiner werdenden Prägekräften der Ankerhub verändert werden, bis der gewünschte Ankerhub AH_{Soll} mit der gewünschten Toleranz erreicht wird. Hierbei herrschende Prägekräfte können in einem Bereich von wenigen kN liegen, wodurch Prägetiefen bis zu einigen µm erzielt werden können.

Insbesondere ist bei der Wahl der aufgebrachten Prägekräfte darauf zu achten, dass das Schließelement 16 nicht beschädigt wird. Separat durchgeführte Versuche haben gezeigt, dass die Bruchgrenze eines kugelförmig ausgebildeten Schließelements 16 über dem angegebenen Kräftebereich liegt und darüber hinaus eine stabilsierende Wirkung durch die teilweise Umschließung des Schließelements 16 durch den Schließelementführungskörper 18 erreicht wird.

Eine alternative Vorgehensweise basiert auf den funktionalen Zusammenhang zwischen der erzielten Prägetiefe und dem Weg, den der Prägestempel 35 durchläuft. Hierfür wird der herrschende Ankerhub AH_{Ist} in dem Kraftstoffinjektor 1 bestimmt. Bei einer Abweichung des herrschenden Ankerhubs AH_{Ist} von dem angestrebten Ankerhub AH_{Soll} wird der in die Kratstoftrückführung 11 eingeführte Prägestempel 35 mit einer Vorprägekraft beaufschlagt, die insbesondere an dem Schließelementführungskörper 18 keine plastische Verformung hervorruft, sondern nur zu einer Materialsetzung an der Kontaktfläche 38 führt. Bei konstanter Vorprägekraft wird der Prägestempel 35 um eine bestimmte Weglänge in Prägerichtung bewegt. Anschließend wird der herrschende Ankerhub AH_{Ist} bestimmt und mit dem Sollwert des Ankerhubs AH_{Soll} verglichen. Je nach dem kann dieser Vorgang wiederholt werden, bis das gewünschte Ergebnis erzielt ist.

Mit dem vorgeschlagenen Verfahren, wobei zwei Vorgehensweisen möglich sind, kann eine aktive Ankerhubeinstellung erzielt werden, die eine Demontage des Kraftstoffinjektors vermeidet und somit sich als äußerst kostengünstig und einfach in der Handhabung darstellt. Durch das erfindungsgemäße Prägen kann nicht nur der Ankerhub eingestellt werden, sondern es werden auch engste Toleranzbereiche des Ankerhubs eingehalten, ohne gleichzeitig hohe Kosten zu verursachen. Da dieses Verfahren am fertigen Kraftstoffinjektor durchgeführt wird, reduziert sich drastisch die Ausschußmenge an Kraftstoffinjektoren, die sich bisher für eine weitere Verwendung ungeeignet erwiesen haben, da ihre Ankerhübe ausserhalb des Toleranzbereichs lagen. Darüberhinaus erweist sich das erfindungsgemäße Verfahren hinsichtlich der Konstanz der Einspritzmenge an Kraftstoff als besonders vorteilhaft, da eine Ankerhubdrift, die in den ersten Betriebszeiten des Kraftstoffinjektors entsteht, durch das Einprägen insbesondere des Schließelements vorweg genommen wird.

### Bezugszeichenliste

- 1: Kraftstoffinjektor
- 2: Injektorkörper
- 3: Zylinderbohrung
- 4: Ventilstück
- 5: Einspritzventilglied
- 6: Steuerraum
- 7: Zulaufdrossel
- 8: Entlastungskanal
- 9: Ablaufdrossel
- 10: Entlastungsraum
- 11: Kraftstoffrückführung
- 12: kegelförmig angesenkter Bereich
- 13: Flanschbereich
- 14: Schraubstück
- 15: Ventilsitz
- 16: Schließelement
- 17: Magnetventil
- 18: Schließelementführungskörper
- 19: Stirnfläche
- 19': Position der Stirnfläche 19 im geöffneten Zustand
- 20: mehrteiliger Anker
- 21: Ankerbolzen
- 22: Ankerplatte
- 23: Elektromagnet
- 24: Rückholfeder
- 25: Anschlag
- 26: Anlagefläche
- 27: Einstellscheibe
- 28: Ventilfeder
- 29: Ventilfederkrafteinstellscheibe
- 30: Einstellscheibe
- 31: Anlagefläche
- 32: Stirnfläche
- 32': Position der Stirnfläche im geschlossenen Zustand
- 33: Auflagefläche
- 34: AH_{Soll} Sollwert des Öffnungshubs
- 35: Prägestempel
- 36: Stirnfläche Prägestempel
- 37: Kontaktfläche Ankerbolzen
- 38: Kontaktfläche
- 39: Bereiche
- s: Dicke Einstellscheibe
- a: Abstand in Magnetventil
- b: Abstand in Injektorkörper
- AH: Ankerhub

## Patentansprüche

1. Verfahren zur Einstellung des Ankerhubs eines mehrteiligen Ankers (20) in einem Kraftstoffinjektor (1), welcher ein Magnetventil (17) mit einer integrierten Kraftstoffrückführung (11) und einen Injektorkörper (2) mit einem Ventilstück (4) umfasst, wobei der mehrteilige Anker (20) einen Ankerbolzen (21) und eine auf dem Ankerbolzen (21) verschiebbare Ankerplatte (22) aufweist und mit einem ein Schließelement (16) teilweise umschliessenden Schließelementfuhrungskörper (18) verbunden ist, **dadurch gekennzeichnet, dass** in einer Schließstellung des Schließelements (16) der Ankerbolzen (21) mit einer Kraft beaufschlagt wird, die eine plastische Verformung derart hervorruft, dass der Ankerhub verändert wird.

2. Verfahren nach Anspruch 1, **dadurch gekennzeichnet, dass** die plastische Verformung am Schließelementführungskörper (18) hervorgerufen wird.

3. Verfahren nach Anspruch 1, **dadurch gekennzeichnet, dass** die plastische Verformung an einer Kontaktfläche (38) des Schließelementführungskörpers (18) mit dem Schließelement (16) hervorgerufen wird.

4. Verfahren nach Anspruch 1, **dadurch gekennzeichnet, dass** die plastische Verformung an einer Stirnfläche (19) des Schließelementführungskörpers (18) hervorgerufen wird.

5. Verfahren nach einem der Ansprüche 1 bis 4, **dadurch gekennzeichnet, dass** ein Prägestempel (35) durch die Kraftstoffrückführung (11) des Kraftstoffinjektors (1) eingeführt wird, über den der Ankerbolzen (21) mit einer Kraft beaufschlagt wird.

6. Verfahren nach einem der Ansprüche 1 bis 5, **dadurch gekennzeichnet, dass** der Prägestempel (35) aus einem Material gefertigt ist, welches eine höhere Härte und Festigkeit als das Material des Ankerbolzens (21) aufweist.

7. Verfahren nach einem der Ansprüche 1 bis 6, **dadurch gekennzeichnet, dass** die Einstellung des Ankerhubs des mehrteiligen Ankers (20) folgende Schritte umfasst:
a) Messung des herrschenden Ankerhubs (AH_{Ist}) des mehrteiligen Ankers (20) des Kraftstofftinjektors (1);
b) Beaufschlagen des Prägestempels (35) mit einer Kraft, die zu einer plastischen Verformung an dem Schließelementführungskörper (18) und/oder dem Ventilstück (4) führt;
c) Messung des veränderten Ankerhubs (AH_{Ist}) des mehrteiligen Ankers (20);
d) Wiederholen der Schritte a) bis c) bis der herrschende Ankerhub (AH_{Ist}) in einem vorgegebenen Toleranzbereich des Ankerhubs (AH_{Soll}) liegt.

8. Verfahren nach einem der Ansprüche 1 bis 6, **dadurch gekennzeichnet, dass** die Einstellung des Ankerhubs des mehrteiligen Ankers (20) folgende Schritte umfasst:
a) Messung des herrschenden Ankerhubs (AH_{Ist}) des mehrteiligen Ankers (20) des Kraftstoffinjektors (1);
b) Beaufschlagen des Prägestempels (35) mit einer Kraft, die keine plastische Verformung hervorruft;
c) Wegzustellung des Prägstempels (35) bei konstanter Kraftbeaufschlagung,
d) Messung des veränderten Ankerhubs (AH_{Ist}) des mehrteiligen Ankers (20);
e) Wiederholen der Schritte a) bis d) bis der herrschende Ankerhub (AH_{Ist}) in einem vorgegebenen Toleranzbereich des Ankerhubs (AH_{Soll}) liegt.

9. Verfahren nach einem der Ansprüche 1 bis 8, **dadurch gekennzeichnet, dass** das Schließelement (16) aus Silizium-Nitrid gefertigt ist.

## Claims

1. Method for setting the armature lift of a multi-component armature (20) in a fuel injector (1) which comprises a solenoid valve (17) with an integrated fuel return line (11) and an injector body (2) with a valve piece (4), the multi-component armature (20) having an armature bolt (21) and an armature plate (22) which can be displaced on the armature bolt (21), and is connected to a closing element guide body (18) which partially encloses a closing element (16), **characterized in that** in a closed position of the closing element (16) the armature bolt (21) is subjected to a force which brings about plastic deformation in such a way that the armature lift is changed.

2. Method according to Claim 1, **characterized in that** the plastic deformation is brought about on the closing element guide body (18).

3. Method according to Claim 1, **characterized in that** the plastic deformation is brought about at a contact face (38) between the closing element guide body (18) and the closing element (16).

4. Method according to Claim 1, **characterized in that** the plastic deformation is brought about on an end face (19) of the closing element guide body (18).

5. Method according to one of Claims 1 to 4, **characterized in that** a stamping die (35) is introduced through the fuel return line (11) of the fuel injector (1) by means of which the armature bolt (21) is subjected to a force.

6. Method according to one of Claims 1 to 5, **characterized in that** the stamping die (35) is fabricated from a material which has a higher degree of hardness and strength than the material of the armature bolt (21).

7. Method according to one of Claims 1 to 6, **characterized in that** the setting of the armature lift of the multi-component armature (20) comprises the following steps:
a) measurement of the prevailing armature lift (AH_{act}) of the multi-component armature (20) of the fuel injector (1);
b) subjection of the stamping die (35) to a force which leads to plastic deformation on the closing element guide body (18) and/or the valve piece (4);
c) measurement of the changed armature lift (AH_{act}) of the multi-component armature (20);
d) repetition of steps a) to c) until the prevailing armature lift (AH_{act}) is in a predefined tolerance range of the armature lift (AHₛₑₜₚ).

8. Method according to one of Claims 1 to 6, **characterized in that** the setting of the armature lift of the multi-component armature (20) comprises the following steps:
a) measurement of the prevailing armature lift (AH_{act}) of the multi-component armature (20) of the fuel injector (1) ;
b) subjection of the stamping die (35) to a force which does not bring about any plastic deformation;
c) advancing of the stamping die (35) with constant application of force,
d) measurement of the changed armature lift (AH_{act}) of the multi-component armature (20);
e) repetition of steps a) to d) until the prevailing armature lift (AH_{act}) is in a predefined tolerance range of the armature lift (AHₛₑₜₚ).

9. Method according to one of Claims 1 to 8, **characterized in that** the closing element (16) is fabricated from silicon nitride.

## Revendications

1. Procédé de réglage de la course d'un induit en plusieurs parties (20) dans un injecteur de carburant (1) comportant une électrovanne (10) avec un retour de carburant (11), intégré et un corps d'injecteur (2) muni d'une pièce de soupape (4),
l'induit (20) en plusieurs parties ayant un goujon d'induit (20) et une plaque d'induit (22) coulissant sur le goujon d'induit (21) ainsi qu'un organe de guidage d'élément d'obturation (18) entourant en partie un élément d'obturation (16),
**caractérisé en ce que**
dans la position de fermeture de l'élément d'obturation (16), le goujon d'induit (21) est sollicité par une force qui produit une déformation plastique modifiant la course d'induit.

2. Procédé selon la revendication 1,
**caractérisé en ce que**
la déformation plastique est produite sur l'organe de guidage d'élément d'obturation (18) .

3. Procédé selon la revendication 1,
**caractérisé en ce que**
la déformation plastique est produite sur une surface de contact (38) de l'organe de guidage (18) avec l'élément d'obturation (16).

4. Procédé selon la revendication 1,
**caractérisé en ce que**
la déformation plastique est produite sur la surface frontale (19) de l'organe de guidage d'élément d'obturation (18).

5. Procédé selon l'une des revendications 1 à 4,
**caractérisé par**
un poinçon de matriçage (35) introduit à travers le retour de carburant (11) de l'injecteur (1), pour exercer une force sur le goujon d'induit (21).

6. Procédé selon l'une des revendications 1 à 5,
**caractérisé en ce que**
le poinçon de matriçage (35) est fabriqué en une matière de plus grande dureté et de plus grande résistance que la matière du goujon d'induit (21).

7. Procédé selon l'une des revendications 1 à 6,
**caractérisé en ce que**
le réglage de la course de l'induit en plusieurs parties (20) comprend les étapes suivantes :
a) mesure de la course d'induit actuelle (AH_{Ist}) de l'induit en plusieurs parties (20) de l'injecteur de carburant (1),
b) application du poinçon d'impression (35) avec une force produisant une déformation plastique de l'organe de guidage d'élément d'obturation (18) et/ou de l'élément de soupape (4),
c) mesure de la course d'induit modifiée (AH_{Ist}) de l'induit en plusieurs parties (20),
d) répétition des étapes a)-d) jusqu'à ce que la course d'induit actuelle (AH_{Ist}) se situe dans une plage de tolérance prédéfinie de la course d'induit (AH_{Soll}).

8. Procédé selon l'une des revendications 1 à 6,
**caractérisé en ce que**
le réglage de la course de l'induit (20) en plusieurs parties comprend les étapes suivantes :
a) mesure de la course actuelle (AH_{Ist}) de l'induit en plusieurs parties (20) de l'injecteur de carburant (1),
b) application du poinçon d'impression (35) avec une force qui ne produit pas de déformation plastique,
c) rapprochement du poinçon d'impression (35) en appliquant une force constante,
d) mesure de la course d'induit modifiée (AH_{Ist}) de l'induit en plusieurs parties (20),
e) répétition des étapes a)-d) jusqu'à ce que la course d'induit actuelle (AH_{Ist}) se situe dans une plage de tolérance prédéfinie de la course d'induit (AH_{Soll}).

9. Procédé selon l'une des revendications 1 à 8,
**caractérisé en ce que**
l'élément d'obturation (16) est fabriqué en nitrure de silicium.
